# EUROPÄISCHE PATENTSCHRIFT

(11) **EP 1 940 686 B1**
(45) Veröffentlichungstag und Bekanntmachung des Hinweises auf die Patenterteilung: **03.06.2009**
(21) Anmeldenummer: 06806469.0
(22) Anmeldetag: 23.10.2006
(51) Int. Cl.: B65B 53/06

(54) **VERFAHREN UND VORRICHTUNG ZUM SCHRUMPFEN EINER UM EINEN, INSBESONDERE PALETTIERTEN, GUTSTAPEL GELEGTEN HEISSSCHRUMPFFOLIE**
METHOD AND DEVICE FOR SHRINKING A HEAT SHRINK FILM PLACED AROUND A STACK OF ITEMS, IN PARTICULAR A PALLETED STACK OF ITEMS
PROCÉDÉ ET DISPOSITIF DE RÉTRÉCISSEMENT D UNE FEUILLE THERMORÉTRACTILE DISPOSÉE AUTOUR D UNE PILE DE MARCHANDISES, EN PARTICULIER EN PALETTES

(30) Priorität: 24.10.2005 DE 202005016725 U; 24.12.2005 DE 202005020192 U
(43) Veröffentlichungstag der Anmeldung: 09.07.2008
(73) Patentinhaber: MSK-VERPACKUNGS-SYSTEME GESELLSCHAFT MIT BESCHRÄNKTER HAFTUNG, D-47533 Kleve (DE)
(72) Erfinder: REINER, Hannen, 47546 Kalkar-Wissel (DE)
(74) Vertreter: Dönges, Jörg
(86) Internationale Anmeldenummer: PCT/EP2006/010198
(87) Internationale Veröffentlichungsnummer: WO 2007/048558

(56) Entgegenhaltungen:
- EP-A- 1 486 420
- EP-A1- 0 595 108
- DE-A1- 1 901 080

## Beschreibung

Die Erfindung betrifft ein Verfahren zum Schrumpfen eines um einen, insbesondere palettierten, Gutstapel gelegten Heißschrumpffolienmantels, mit zumindest einer an einem Gestell in vertikaler Richtung verfahrbaren, insbesondere als Schrumpfrahmen ausgebildeten Schrumpfeinrichtung zum Schrumpfen des Heißschrumpffolienmantels durch Erhitzen, wobei der Heißschrumpffolienmantel zumindest über die Oberkante des Gutstapels zur Oberschrumpfbildung oberseitig hinausragt und auf der Oberseite des Gutstapels eine, vorzugsweise über den Rand des Gutstapels vorstehende, Deckblattfolie angeordnet wird, die mit dem Heißschrumpffolienmantel verschweißt wird.

Derartige Verfahren werden beispielsweise in der Papierindustrie eingesetzt. Hier werden Paletten mit unterschädlichen Formatabmessungen eingesetzt, die auf einer Schrumpfverpackungslinie verpackt werden müssen. Das Schrumpfen erfolgt dabei nach Auflegen der Deckblattfolie auf die Oberseite des Gutstapels und dem anschließenden Vorsehen des Heißschrumpffolienmantels. Die überhängenden Enden bzw. Ränder der Deckblattfolie und einer eventuell zusätzlich zwischen Palette und Gutstapel vorgesehenen Bodenfolie werden dabei zwischen dem Heißschrumpffolienmantel und dem Gutstapel bzw. der Palette eingeklemmt. Um ein Eindringen von Feuchtigkeit zu verhindern, muss ein ausreichender Klimaschutz sichergestellt sein. Dies ist nur dann der Fall, wenn ein hinreichendes Verschweißen zwischen der auf dem Gutstapel aufgelegten Deckblattfolie und dem als Banderole ausgebildeten Heißschrumpffolienmantel gewährleistet ist.

Ein derartiges Verfahren ist aus der DE-A-1901080 bekannt.

Aufgabe der Erfindung ist es, ein Verfahren anzugeben, mittels dessen die vorgenannten Nachteile vermieden werden können und das einen hinreichenden Klimaschutz durch ein verbessertes Verschweißen der Deckblattfolie und dem Überstand des Heißschrumpffolienmantels gewährleistet.

Diese Aufgabe wird dadurch gelöst, dass in einem ersten Schritt die entlang der Seiten des Gutstapels aufsteigenden Heißgase durch eine oberhalb des Gutstapels angeordnete kombinierte Wärmeumlenk- und Anpresseinrichtung zur Vorwärmung und zum Einwärtsumlegen des Überstandes des Heißschrumpffolienmantels und zur Vorwärmung der Deckblattfolie im Bereich der Oberseite des Gutstapels in eine zumindest in etwa parallel zur Oberseite des Gutstapels verlaufende Richtung einwärts umgelenkt werden und in einem zweiten Schritt die nunmehr aufeinanderliegenden Lagen des umgelegten Überstandes des Heißschrumpffolienmantels und der Deckblattfolie zumindest im Bereich der Oberseite des Gutstapels durch Aufeinanderpressen der noch nicht vollständig erkalteten aufeinanderliegenden Lagen von Heißschrumpffolienmantel und Deckblattfolie mittels der kombinierten Wärmeumlenk- und Anpresseinrichtung verbunden werden.

Durch das erfindungsgemäße Verfahren werden die normalerweise schnell nach oben aufsteigenden Heißgase durch die kombinierte Wärmeumlenk- und Anpresseinrichtung über die Oberfläche des Gutstapels zur Mitte hin geführt, so dass schon beim Schrumpfen der Seiten des Gutstapels während der Aufwärtsbewegung der Schrumpfeinrichtung eine Vorerwärmung der Deckblattfolie im Bereich der Oberseite und eine Vorerwärmung des Überstandes des Heißschrumpffoliemantels erfolgt. Gleichzeitig wird der Überstand einwärts umgelegt.

Ferner werden durch die kombinierte Wärmeumlenk- und Anpresseinrichtung die noch nicht vollständig erkalteten aufeinanderliegenden Lagen von Heißschrumpffolienmantel und Deckblattfolie durch Aufeinanderpressen verbunden. Der beim Aufeinanderpressen ausgeübte Druck kann variiert werden. Hierdurch wird ein besonders gutes Verschweißen der aufeinanderliegenden Lagen und damit ein sehr guter Klimaschutz erzielt.

Die Deckblattfolie ist dabei zumindest so groß, dass nach Umlegen des Überstandes ein umlaufender Kontakt zwischen dem flachgelegten Überstand des Heißschrumpffolienmantels und der Deckblattfolie gewährleistet ist. Vorzugsweise ist die Deckblattfolie größer als der Gutstapel, so dass die Deckblattfolie allseitig nach unten umgeklappt ist.

Selbstverständlich kann der Heißschrumpffolienmantel auch über die Unterkante des Gutstapels zur Durchführung eines Unterschrumpfes unterseitig ragen. Sofern auch eine unterseitige Abdichtung des Gutstapels erwünscht ist, kann auch zwischen der Palette und dem Gutstapel eine vorzugsweise über den Rand vorstehende Bodenfolie vorgesehen sein, die mit dem Heißschrumpffolienmantel bei Durchführung des Unterschrumpfes verschweißt wird.

Zum Schrumpfen kann die Schrumpfeinrichtung zunächst zur Durchführung des Oberschrumpfes nach oben und anschließend zur Durchführung des Unterschrumpfes nach unten verfahren werden.

Bei einer besonderen Ausführungsform des Verfahrens beginnt das Schrumpfen etwa auf der halben Höhe des Gutstapels. Die Schrumpfeinrichtung wird zunächst auf die halbe Höhe des Gutstapels verfahren. Dann wird die Schrumpfeinrichtung gestartet und zunächst vertikal nach oben zur Durchführung des Oberschrumpfes und im Anschluss daran nach unten zur Durchführung des Unterschrumpfes verfahren.

Bei einer bevorzugten Ausführungsform des Verfahrens bietet sich an, wenn zumindest zu Beginn des Schrumpfprozesses der oberseitig über die Oberkante des Gutstapels hinausragende Überstand des Heißschrumpffolienmantels, insbesondere mittels eines durch die kombinierte Wärmeumlenk-und Anpresseinrichtung erzeugten, direkt oder indirekt nach außen weisenden Luftstroms, aufgerichtet werden. Bei einer solchen Ausführungsform kann beispielsweise im Bereich der kombinierten Wärmeumlenk- und Anpresseinrichtung ein Ventilator vorgesehen sein, der zum Aufrichten des Überstandes auf Blasen geschaltet wird. Der auf die Oberseite auftreffende Luftstrom wird nach außen umgelenkt und sorgt so für ein Aufrichten. In dem restlichen Schrumpfprozess, beispielsweise bei Durchführung des Oberschrumpfes und des Unterschrumpfes, kann der Ventilator auf Saugen gestellt ist.

Die entlang der Seiten des Gutstapels aufsteigenden und in eine parallel zur Oberseite des Gutstapels verlaufende Richtung umgelenkten Heißgase können, insbesondere mittels der kombinierten Wärmeumlenk- und Anpresseinrichtung, abgesaugt werden. Selbstverständlich sind auch andere Ausgestaltungen denkbar.

Zumindest beim vertikalen nach unten Verfahren der Schrumpfeinrichtung können, die aufeinanderliegenden Lagen von Heißschrumpffolienmantel und Deckblattfolie zumindest im Bereich der Oberseite des Gutstapels durch Anpressen der noch nicht vollständig erkalteten aufeinanderliegenden Lagen von Heißschrumpffolienmantel und Deckblattfolie verbunden werden.

Alternativ können zumindest bei Durchführung des Unterschrumpfes die aufeinanderliegenden Lagen von Heißschrumpffolienmantel und Deckblattfolie zumindest im Bereich der Oberseite des Gutstapels durch Anpressen der noch nicht vollständig erkalteten aufeinanderliegenden Lagen von Heißschrumpffolienmantel und Deckblattfolie verbunden werden.

Die Erfindung betrifft auch eine Vorrichtung zum Schrumpfen eines um einen, insbesondere palettierten, Gutstapel gelegten Heißschrumpffolienmantels, mit zumindest einer an einem Gestell in vertikaler Richtung verfahrbaren, insbesondere als Schrumpfrahmen ausgebildeten Schrumpfeinrichtung zum Schrumpfendes Heißschrumpffolienmantels durch Erhitzen, wobei der Heißschrumpffolienmantel zumindest über die Oberkante des Gutstapels zur Oberschrumpfbildung oberseitig hinausragt und auf der Oberseite des Gutstapels eine, vorzugsweise über den Rand des Gutstapels vorstehende, Deckblattfolie angeordnet ist, die mit dem Heißschrumpffolienmantel verschweißbar ist.

Derartige Vorrichtungen werden beispielsweise in der Papierindustrie eingesetzt. Hier werden Paletten mit unterschädlichen Formatabmessungen eingesetzt, die auf einer Schrumpfverpackungslinie verpackt werden müssen. Das Schrumpfen erfolgt dabei nach Auflegen der Deckblattfolie auf die Oberseite des Gutstapels und dem anschließenden Vorsehen des Heißschrumpffolienmantels. Die überhängenden Enden bzw. Ränder der Deckblattfolie und einer eventuell zusätzlich zwischen Palette und Gutstapel vorgesehenen Bodenfolie werden dabei zwischen dem Heißschrumpffolienmantel und dem Gutstapel bzw. der Palette eingeklemmt. Um ein Eindringen von Feuchtigkeit zu verhindern, muss ein ausreichender Klimaschutz sichergestellt sein. Dies ist nur dann der Fall, wenn ein hinreichendes Verschweißen zwischen der auf dem Gutstapel aufgelegten Deckblattfolie und dem als Banderole ausgebildeten Heißschrumpffolienmantel gewährleistet ist.

Aufgabe der Erfindung ist es, eine Vorrichtung anzugeben, mittels der die vorgenannten Nachteile vermieden werden können und die ein Schrumpfen mit einem hinreichenden Klimaschutz durch ein verbessertes Verschweißen der Deckblattfolie und dem Überstand des Heißschrumpffolienmantels gewährleistet.

Diese Aufgabe wird dadurch gelöst, dass oberhalb des Gutstapels eine kombinierte Wärmeumlenk- und Anpresseinrichtung, einerseits zur Umlenkung der entlang der Seiten des Gutstapels aufsteigenden Heißgase in eine zumindest in etwa parallel zur Oberseite des Gutstapels verlaufende Richtung für eine Vorwärmung und für ein Einwärtsumlegen des Überstandes des Heißschrumpffolienmantels und für eine Vorwärmung der Deckblattfolie im Bereich der Oberseite des Gutstapels, und andererseits zum anschließenden Verbinden des umgelegten Überstandes des Heißschrumpffolienmantels und der Deckblattfolie zumindest im Bereich der Oberseite des Gutstapels durch Aufeinanderpressen der noch nicht vollständig erkalteten aufeinanderliegenden Lagen von Heißschrumpffolienmantel und Deckblattfolie, angeordnet ist.

Durch die erfindungsgemäße Vorrichtung werden die normalerweise schnell nach oben aufsteigenden Heißgase durch die kombinierte Wärmeumlenk- und Anpresseinrichtung über die Oberfläche des Gutstapels zur Mitte hin geführt, so dass schon beim Schrumpfen der Seiten des Gutstapels während der Aufwärtsbewegung der Schrumpfeinrichtung eine Vorerwärmung der Deckblattfolie im Bereich der Oberseite und eine Vorerwärmung des Überstandes des Heißschrumpffoliemantels erfolgt. Gleichzeitig wird der Überstand einwärts umgelegt.

Ferner werden durch die kombinierte Wärmeumlenk- und Anpresseinrichtung die noch nicht vollständig erkalteten aufeinanderliegenden Lagen von Heißschrumpffolienmantel und Deckblattfolie durch Aufeinanderpressen verbunden. Der beim Aufeinanderpressen ausgeübte Druck kann variiert werden. Hierdurch wird ein besonders gutes Verschweißen der aufeinanderliegenden Lagen und damit ein sehr guter Klimaschutz erzielt.

Die Deckblattfolie ist dabei zumindest so groß, dass nach Umlegen des Überstandes ein umlaufender Kontakt zwischen dem flachgelegten Überstand des Heißschrumpffolienmantels und der Deckblattfolie gewährleistet ist. Vorzugsweise ist die Deckblattfolie größer als der Gutstapel, so dass die Deckblattfolie allseitig nach unten umgeklappt ist.

Selbstverständlich kann der Heißschrumpffolienmantel auch über die Unterkante des Gutstapels zur Durchführung eines Unterschrumpfes unterseitig ragen. Sofern auch eine unterseitige Abdichtung des Gutstapels erwünscht ist, kann auch zwischen der Palette und dem Gutstapel eine vorzugsweise über den Rand vorstehende Bodenfolie vorgesehen sein, die mit dem Heißschrumpffolienmantel bei Durchführung des Unterschrumpfes verschweißt wird.

Vorzugsweise kann als kombinierte Wärmeumlenk- und Anpresseinrichtung eine parallel zur Oberseite des Gutstapels ausgerichtete Platte vorgesehen sein.

Zumindest der mit der Oberseite des Gutstapels in Kontakt bringbare Bereich der kombinierten Wärmeumlenk- und Anpresseinrichtung ist ein wenig kleiner als die Innenabmessungen der Schrumpfeinrichtung ausgebildet, damit eine hinreichende Verfahrbarkeit der Schrumpfeinrichtung während des Oberschrumpfes gewährleistet ist.

Vorzugsweise kann die Platte auf der dem Gutstapel zugewandten Seite eine Beschichtung, vorzugsweise eine Teflonbeschichtung, aufweisen.

Die Seitenkanten der kombinierten Wärmeumlenk- und Anpresseinrichtung können in etwa mit den Seitenkanten des Gutstapels fluchten. Es ist aber auch durchaus denkbar, dass die kombinierte Wärmeumlenk- und Anpresseinrichtung ein wenig kleiner als die Abmessungen des Gutstapels sind. In einem solchen Fall sind geeignete Mittel vorzusehen, die eine Umlenkung der Heißgase erlauben.

Vorzugsweise steht die kombinierte Wärmeumlenk- und Anpresseinrichtung seitlich über die Kontur des Gutstapels über.

Die kombinierte Wärmeumlenk- und Anpresseinrichtung kann zumindest eine, vorzugsweise in etwa in der Mitte der kombinierten Wärmeumlenk- und Anpresseinrichtung angeordnete, Ausnehmung zum Austritt der parallel zur Oberseite des Gutstapels in Richtung der Mitte strömenden Heißgase nach oben aufweisen. Durch die Ausnehmung werden die umgelegten Heißgase, die vom Rand der Oberseite in Richtung der Mitte der Oberseite strömen, nach oben abgeführt. Die dabei bestehenden Strömungsgeschwindigkeiten verstärken zudem das Umklappen der Überstände und das Verschweißen des Überstand mit der Deckblattfolie. Selbstverständlich ist es auch möglich, dass, insbesondere in Längserstreckung der kombinierten Wärmeumlenk- und Anpresseinrichtung, zwei hintereinander angeordnete Ausnehmungen vorgesehen sind.

Vorzugsweise kann die Position zumindest einer Ausnehmung zur Veränderung des Punktes, in dem die zunächst parallel zur Oberseite des Gutstapels strömenden Heißgase nach oben umgelenkt werden, veränderbar sein. Denkbar ist eine Ausführungsform, bei der die Ausnehmung beispielsweise Teil eines Abdeckbleches oder eines Schiebebleches ist, das in horizontaler Richtung in Bezug auf die Wärmeumlenk- und Anpresseinrichtung innerhalb einer Kontur einer in der Wärmeumlenk- und Anpresseinrichtung vorgesehenen Öffnung verfahrbar ist.

Vorzugsweise kann eine Fördereinrichtung zum Absaugen der parallel zur Oberseite des Gutstapels in Richtung der Mitte des Gutstapels strömenden Heißgase über zumindest einer Ausnehmung vorgesehen sein. Die Fördereinrichtung bewirkt, dass im Bereich der Oberseite des Gutstapels ein Unterdruck erzeugt und somit eine größere Menge an Heißgasen in den Bereich zwischen Oberseite und kombinierten Wärmeumlenk- und Anpresseinrichtung angesaugt und umgelenkt wird. Gleichzeitig kann die Fördereinrichtung auch zum Blasen eingesetzt werden, was dem anfänglichen eventuellen Aufrichten des Überstandes des Heißschrumpffolienmantels dient.

Im Bereich zumindest einer Ausnehmung kann eine Drosselklappe vorgesehen sein. Diese befindet sich beim Auflegen der kombinierten Wärmeumlenk- und Anpresseinrichtung und somit beim Aufeinanderpressen der noch nicht vollständig erkalteten aufeinanderliegenden Lagen von Heißschrumpffolienmantel und Deckblattfolien in der Schließstellung. Dies verhindert, dass die Deckblattfolie im Bereich der Ausnehmung durch die Thermik der von der erwärmten Deckblattfolienoberfläche aufsteigenden Warmluft nach oben gezogen wird. Gleichzeitig erlaubt die Drosselklappe auch eine Steuerung des Volumenstroms während des Schrumpfens.

Um eine zu starke Erhitzung der kombinierten Wärmeumlenk-und Anpresseinrichtung bei hohen Palettenleistungen zu verhindern, kann zumindest der mit den noch nicht vollständig erkalteten aufeinanderliegenden Lagen von Heißschrumpffolienmantel und Deckblattfolie in Kontakt bringbare Bereich der kombinierten Wärmeumlenk- und Anpresseinrichtung kühlbar sein. Denkbar ist z.B. ein im Bereich der Unterseite der kombinierten Wärmeumlenk- und Anpresseinrichtung vorgesehenes Kühlsystem, das mit Wasser, Luft oder einem anderen geeigneten Kühlmedium gekühlt wird.

Sofern Gutstapel unterschiedlicher Abmessungen mit der erfindungsgemäßen Vorrichtung verpackt werden sollen, bietet sich an, wenn für eine Anpassung des Abstands zwischen dem Gutstapel einerseits und zumindest einer sich im wesentlichen parallel zu der entsprechenden Seitenfläche des Gutstapels erstreckenden Heizleiste des als Schrumpfeinrichtung ausgebildeten Schrumpfrahmens andererseits zumindest eine Heizleiste in einer im wesentlichen orthogonal zu dieser Seitenfläche ausgerichteten Verfahrrichtung in ihrer Position durch Verfahren veränderbar ist. Diese Anpassung gewährleistet, dass der Gutstapel im Bereich aller Seitenflächen etwa mit der gleichen Heizleistung beaufschlagt wird, damit ein gleichmäßiges Schrumpfergebnis erzielt wird.

Sofern nur eine Anpassung in Bezug auf die Länge oder die Breite des Gutstapels gewünscht ist, ist es ausreichend, wenn nur eine Heizleiste verfahrbar ist. Alternativ können auch die zwei gegenüberliegenden Heizleisten eines aus insgesamt vier Heizleisten bestehenden Schrumpfrahmens gegeneinander verfahrbar sein. Bei einer Anpassung an die Breite und an die Länge eines Gutstapels sind zumindest zwei angrenzende Heizleisten verfahrbar ausgebildet.

Vorzugsweise ist zumindest eine der beiden sich im wesentlichen orthogonal zur Förderrichtung des Gutstapels erstreckenden Heizleisten zur Anpassung des Abstands zwischen dem Gutstapel einerseits und zumindest einer der beiden sich im wesentlichen orthogonal zur Förderrichtung des Gutstapels erstreckenden Heizleisten in ihrer Position durch Verfahren veränderbar.

Die in Relation zu dem restlichen Schrumpfrahmen verfahrbare Heizleiste kann an wenigstens einer an dem restlichen Schrumpfrahmen vorgesehenen Schiene angeordnet sein und für ein Verfahren kann ein Antrieb vorgesehen sein. Die Schiene kann entweder an der Oberseite oder an der Unterseite des Schrumpfrahmens angebracht sein, wobei die Heizleiste über geeignete Maßnahmen an der Schiene befestigt ist. Auch ist denkbar, dass die Heizleiste an ihren beiden Enden Rollen aufweist, die auf einer auf der Oberseite des Schrumpfrahmens montierten Schiene fahren. Auch ist eine Art Förderband denkbar, das zwischen zwei Umlenkrollen geführt ist und an dem die Heizleiste befestigt ist.

Um zu gewährleisten, dass die kombinierte Wärmeumlenk- und Anpresseinrichtung insbesondere im an der Oberseite des Gutstapels anliegenden Zustand eine etwa horizontale Ausrichtung aufweist, kann eine Einrichtung vorgesehen sein, die ein Verkippen der kombinierten Wärmeumlenk- und Anpresseinrichtung, insbesondere im an der Oberseite des Gutstapels anliegenden Zustand, verhindert.

Zumindest eine Heizleiste kann aus mehreren Heizsegmenten, vorzugsweise aus mehreren getrennt voneinander aktivierbaren Heizsegmenten, bestehen. Bei einer separaten Aktivierung sind die Heizsegmente insoweit separat an- bzw. abschaltbar. Eine solche Ausführungsform bietet sich an, da dann die Heizsegmente der Heizleisten deaktivierbar sind, die nicht mehr auf den Bereich wirken, der durch die verfahrbare(n) Heizleiste(n) und gegebenenfalls durch die nicht verfahrbare(n) Heizleiste(n) oder Teilbereiche von dieser (von diesen) eingeschlossen werden.

Im Folgenden wird ein in den Zeichnungen dargestelltes Ausführungsbeispiel der Erfindung erläutert. Es zeigen:
- Fig. 1: eine Seitenansicht auf eine erfindungsgemäße Vorrichtung mit einem Schrumpfrahmen und einer kombinierten Wärmeumlenk- und Anpresseinrich- tung,
- Fig. 2-7: unterschiedliche Positionen des Schrumpfrah- mens und der kombinierten Wärmeumlenk- und An- presseinrichtung,
- Fig. 8: eine Draufsicht auf den Gegenstand nach Fig. 1
- Fig. 9-12: Seitenansichten eine andere Ausführungsform einer erfindungsgemäßen Vorrichtung,
- Fig. 13: eine Draufsicht auf den Gegenstand nach den Fig. 11 und 12 und
- Fig. 14: eine Draufsicht auf den Gegenstand nach den Fig. 9 und 10.

In allen Figuren werden für gleiche bzw. gleichartige Bauteile übereinstimmende Bezugszeichen verwendet.

Fig. 1 zeigte eine Seitenansicht auf eine erfindungsgemäße Vorrichtung zum Schrumpfen eines um einen Gutstapel 1 gelegten Heißschrumpffolienmantels 2. In dem dargestellten Ausführungsbeispiel steht der Gutstapel 1 unterseitig auf einer Palette 3 auf. Die Palette 3 selbst liegt auf einem Förderer 4 auf.

Auf eine leere Palette 3 wird zunächst eine Bodenfolie 5 gelegt, wobei die Bodenfolie 5 randseitig über die Palette 3 übersteht. Auf die Bodenfolie 5 wird der Gutstapel 1, beispielsweise Papier, abgesetzt. Oberseitig wird dann auf den Gutstapel 1 eine Deckblattfolie 6 aufgelegt, wobei auch die Deckblattfolie 6 über den Rand des Gutstapels 1 übersteht. Üblicherweise wird die Deckblattfolie 6 von einem Endlosfolienrolle abgelängt. Sowohl der überhängende Rand 7 der Bodenfolie 5 als auch der überhängende Rand 8 der Deckblattfolie 6 sind nach unten umgeschlagen.

In einem nicht dargestellten weiteren Verfahrensschritt wird dann um den Gutstapel 1 ein Heißschrumpffolienmantel 2 gelegt. Hierzu kann der Gutstapel 1 beispielsweise gegen einen Folienvorhang aus einer Heißschrumpffolie gefahren werden, der sich quer zur Förderrichtung, erstreckt. Bei Durchfahren legt sich die Heißschrumpffolie um den Gutstapel 1 herum an. Im Bereich der der Fahrtrichtung entgegengesetzten Seite wird dann der so um den Gutstapel 1 herum gelegte Heißschrumpffolienmantel 2 üblicherweise durch einen vertikal ausgerichteten Schweißbalken abgeschweißt. Auf diese Weise wird eine Banderole gebildet, so wie sie in Fig. 1 dargestellt ist.

Oberseitig als auch unterseitig steht der Heißschrumpffolienmantel 2 über die Oberkante bzw. die Unterkante des Gutstapels 1 unter Bildung eines Überstandes 9 bzw. 10 zur späteren Oberschrumpf- und Unterschrumpfbildung über. Die umgeschlagenen Ränder 8, 7 der Deckblattfolie 6 und der Bodenfolie 5 befinden sich dabei zwischen dem Heißschrumpffolienmantel 2 und dem Gutstapel 1 bzw. der Palette 3.

Benachbart zum Förderer 4 ist an einem Gestell 11 ein über einen Antrieb 12 in vertikaler Richtung (Pfeil 13) verfahrbarer Schrumpfrahmen 14 bestehend aus vier Heizleiste 14a zum Schrumpfen durch Erhitzen des Heißschrumpffolienmantels 2 vorgesehen. Gleichzeitig ist an dem Gestell 11 eine ebenfalls in vertikaler Richtung (Pfeil 13) verfahrbare, kombinierte Wärmeumlenk- und Anpresseinrichtung 15 vorgesehen. Diese besteht in dem dargestellten Ausführungsbeispiel aus einer parallel zur Oberseite des Gutstapels 1 ausgerichteten Platte 16, wobei die Platte 16 in dem dargestellten Ausführungsbeispiel etwa 50 mm allseitig über die Kontur des Gutstapels 1 übersteht.

Auf der dem Gutstapel 1 zugewandten Seite weist die Platte 16 eine Beschichtung, z.B. eine Teflonbeschichtung, auf, um Verklebungen mit der Deckblattfolie 6 zu vermeiden. Mittig ist bei dem in den Fig. 1 bis 8 dargestellten Ausführungsbeispiel in der Platte 16 eine Ausnehmung 17 zum Austritt von Heißgasen vorgesehen. An diese Ausnehmungen 17 schließt sich oberseitig ein Kanalabschnitt 18 an, in dem eine Drosselklappe 19 und eine als Ventilator ausgebildete Fördereinrichtung 20 vorgesehen sind.

In Fig. 8 ist im Detail die Ausgestaltung der kombinierten Wärmeumlenk- und Anpresseinrichtung 15 dargestellt. Wie dieser Figur zu entnehmen ist, ist die kombinierte Wärmeumlenk- und Anpresseinrichtung 15 an zwei Streben 21 befestigt, die ihrerseits mit dem Gestell 11 verbunden sind. Über Querstreben 22 sind die Streben 21 gegeneinander fixiert.

An den Streben 21 sind unterseitig stabförmig ausgebildete Halteelemente 23 vorgesehen, an deren unteren Enden ein viereckiger Rahmen 24 befestigt ist. In jeder Ecke weist der Rahmen 24 ein nach außen weisendes Halteblech 25 mit je einer Bohrung 26 auf.

Wie der Fig. 8 in Verbindung beispielsweise mit Fig. 4 zu entnehmen ist, ist die Platte 16 der kombinierten Wärmeumlenk- und Anpresseinrichtung 15 im Abstand unter Bildung eines Freiraums 27 von unten an den Rahmen 24 gehängt. Hierzu sind auf der Oberseite der Platte 16 Befestigungsstifte 28 mit einer endseitigen Verdickung 29 angeformt. Jeder Befestigungsstift 28 wird in der zugehörigen Bohrung 26 geführt, wobei die Verdickung 29 größer als der Durchmesser der Bohrung 26 ist und sich oberhalb des Haltebleches 25 befindet.

Bei Kontakt der Platte 16 mit der Oberseite des Gutstapels 1 werden die Befestigungsstifte 28 in den Bohrungen 26 verschoben und damit der Freiraum 27 reduziert. Um eine solche Verlagerung der Platte 16 gegenüber dem Rahmen 24 zu ermöglichen, ist auch der Kanalabschnitt 18 entsprechend ausgebildet. Wie Fig. 4 zu entnehmen ist, ist der Kanalabschnitt 18 in einen unteren Teilkanalabschnitt 18a mit einer geringeren Kontur und einen oberen Teilkanalabschnitt 18b mit einer größeren Kontur unterteilt, so dass beide Teilkanalabschnitte 18a, 18b ineinander verschiebbar sind.

Die besondere Ausgestaltung der kombinierten Wärmeumlenk-und Anpresseinrichtung 15 erlaubt, dass ein Anpressen nur mit dem tatsächlichen Gewicht der Platte 16 erfolgt. Erst wenn der Freiraum 27 überwunden worden ist, kann auch mit einem höheren Anpressdruck gearbeitet werden, da dann neben dem Gewicht der restlichen Teile der kombinierten Wärmeumlenk- und Anpresseinrichtung 15 auch die Kraft des Antriebes 12 wirkt.

Die Funktionsweise gemäß der Fig. 1 bis 7 ist wie folgt:
In Fig. 1 steht der umhüllte Gutstapel 1 zum Schrumpfen bereit. Der über die Oberkante des Gutstapels 1 nach oben überstehende Überstand 9 ist noch ungerichtet, d.h. teilweise steht er hoch, teilweise ist er nach außen oder innen umgeklappt.

Dann fährt der Schrumpfrahmen 14 in die in Fig. 2 dargestellte Position, die etwa der halben Höhe des Gutstapels 1 entspricht. Erst bei Erreichen dieser Position wird der Schrumpfrahmen 14, der in den Fig. 2 bis 7 geschnitten dargestellt ist, gestartet. Die Heißgase strömen in Richtung der Pfeile 30 nach oben entlang der Seiten des Gutstapels 1. Die Fördereinrichtung 20 steht dabei auf Blasen, so dass Luft in Richtung der Pfeile 31 auf die Oberseite geblasen und so der oberseitige Überstand 9 aufgerichtet wird. Die Drosselklappe 19 ist dabei in der Offenstellung.

Während des Hochfahrens des Schrumpfrahmens 14, so wie es in Fig. 3 dargestellt ist, wird der Abstand zwischen der Wärmeumlenk- und Anpresseinrichtung 15 und der Oberseite des Gutstapels 1 reduziert. In Fig. 2 beträgt der Abstand etwa 500 mm. In Fig. 3 ist der Abstand auf etwa 200 mm reduziert.

Bei der in Fig. 3 dargestellten Position ist die Fördereinrichtung 20 bereits auf Absaugen eingestellt, so das die entlang der Seiten nach oben strömenden Heißgase (Pfeile 30) in eine parallel zur Oberseite des Gutstapels 1 verlaufende Richtung (Pfeile 32) umgelenkt werden. Damit wird für einen guten Oberschrumpf auch der Heißschrumpffolienmantel 2 und die Deckblattfolie 6 im Bereich der Oberseite hinreichend erwärmt.

In Fig. 4 hat der Schrumpfrahmen 14 seine oberste Position erreicht. Sodann wird der Schrumpfrahmen 14 zum Schrumpfen der Seiten, insbesondere in dem unteren Bereich des Gutstapels 1, vertikal nach unten verfahren, so wie es in Fig. 5 dargestellt ist. Bei diesem vertikalen Verfahren nach unten werden nach wie vor die Heißgase (Pfeile 32) über die Fördereinrichtung 20 durch die Ausnehmung 17 in Richtung der Pfeile 33 abgesaugt.

In Fig. 6 hat der Schrumpfrahmen 14 seine unterste Position zur Durchführung der Unterschrumpfbildung erreicht. Bei der in Fig. 6 dargestellten Stellung ist die Fördereinrichtung 20 abgeschaltet sowie die Drosselklappe 19 geschlossen. Die kombinierte Wärmeumlenk- und Anpresseinrichtung 15 wird in Richtung des Pfeils 34 auf die Oberseite des Gutstapels 1 gedrückt, so dass die aufeinanderliegenden Lagen von Heißschrumpffolienmantel 2 und Deckblattfolie 6 im Bereich der Oberseite durch Anpressen der noch nicht vollständig erkalteten aufeinanderliegenden Lagen miteinander verbunden werden. Selbstverständlich kann das Anpressen auch zu einem früheren Zeitpunkt erfolgen.

Nach dem Schrumpfprozess wird der Schrumpfrahmen 14 und die Wärmeumlenk- und Anpresseinrichtung 15 wieder in die in Fig. 7 dargestellte Position verlagert und der umhüllte und geschrumpfte Gutstapel 1 mittels des Förderers 4 wegtransportiert.

In den Figuren 9 bis 14 ist ein weiteres Ausführungsbeispiel der erfindungsgemäßen Vorrichtung gezeigt. Hier ist die orthogonal zur Förderrichtung 35 weisende Heizleiste 14a verfahrbar gegenüber dem restlichen Schrumpfrahmen 14 ausgebildet. Dies ermöglicht eine Anpassung des Abstands zwischen dem Gutstapel 1 einerseits und der verfahrbaren Heizleiste 14a des als Schrumpfeinrichtung ausgebildeten Schrumpfrahmens 14. Eine solche Verfahrbarkeit bietet sich an, wenn Gutstapel 1 unterschiedlicher Abmessungen, wie z.B. Länge, verpackt werden sollen.

In den Fig. 9, 10 und 14 ist ein Gutstapel 1 geringerer Länge dargestellt. Daher ist die in den Fig. 9 und 10 dargestellte linke Heizleiste 14a in Richtung der gegenüberliegenden Heizleiste 14a in einer im wesentlichen orthogonal zu dieser Seitenfläche ausgerichteten Verfahrrichtung 36 verfahren worden. In diesem Fall sind die Förderrichtung 35 und die Verfahrrichtung 36 gleich.

In den Figuren 11, 12 und 13 ist die Anordnung der Heizleisten 14a bei einem Gutstapel 1 größerer Länge dargestellt. Hier ist die linke Heizleiste 14a nahezu vollständig nach außen verfahren worden.

In den beispielsweise in den Figuren 10 und 11 dargestellten Ausführungsbeispielen der Erfindung kann die Heizleiste 14a in zwei verschiedene Positionen verfahren werden. Selbstverständlich ist es auch möglich, dass zur Vergrößerung der Anpassbarkeit Zwischenpositionen der verfahrenen Heizleiste 14a ansteuerbar sind.

Für die Verfahrbarkeit sind auf der Oberseite des Schrumpfrahmens 14 Schienen 37 vorgesehen. Über Führungsschlitten 38 ist die Heizleiste 14a verschiebbar auf den beiden Schienen 37 gelagert. Für ein Verfahren greift an der Heizleiste 14a ein zwischen zwei Umlenkrollen 39 gespannter Zahnriemen 40 an. Nicht dargestellt ist ein geeigneter Antrieb zum Antreiben der Zahnriemen 40. Die Umlenkrollen 39 sind über Lagerkonsolen 39a an dem Schrumpfrahmen 14 befestigt. Zur besseren Übersicht sind in den Fig. 13 und 14 die Zahnriemen 40 nicht eingezeichnet.

Sofern die endseitig an die verfahrbare Heizleiste 14a angrenzenden beiden Heizleisten 14a mit den oberseitig angeordneten Schienen 37 jeweils aus mehreren, getrennt ansteuerbaren und insoweit aktivierbaren Heizsegmenten bestehen, ist es bei der in Fig. 10 dargestellten Stellung der Heizleiste 14a sinnvoll, wenn die Heizsegmente im endseitig überstehenden Bereich X der Heizleisten 14a mit den oberseitig angebrachten Schienen 37 deaktiviert sind.

In der in Fig. 11 dargestellten Stellung der verfahrbaren Heizleiste 14a sind sämtliche Heizsegmente der Heizleisten 14a mit den oberseitig angebrachten Schienen 37 aktiviert.

Wie aus den Fig. 9 bis 14 ersichtlich, sind bei diesem Ausführungsbeispiel in der Platte 16 zwei Ausnehmungen 17, an denen sich jeweils ein Kanalabschnitt 18 anschließt, in dem jeweils eine Drosselklappe 19 und eine als Ventilator ausgebildete Fördereinrichtung 20 vorgesehen sind, vorgesehen.

Bei dem in den Fig. 9 bis 14 dargestellten Ausführungsbeispiel ist lediglich eine der vier Heizleisten 14a verfahrbar ausgebildet, während der restliche Teil des Schrumpfrahmens 14 bestehend aus den anderen drei Heizleisten 14a in sich nicht weiter verfahrbar ist und eine insgesamt U-förmige Gestaltung annimmt. Selbstverständlich sind auch Ausführungen möglich, bei denen zwei oder mehrere Heizleisten 14a verfahrbar sind, so dass damit sowohl eine Anpassung an die Länge als auch an die Breite des Gutstapels 1 möglich ist.

Der Gutstapel 1 wird bei dem in den Fig. 9. 10 und 14 dargestellten Ausführungsbeispiel so platziert, dass die Mitte des Gutstapels 1 in etwa mit der Mitte der rechten Ausnehmung 17 übereinstimmt. Dabei ist vorzugsweise der Abstand auf gegenüberliegenden Seiten des Gutstapels 1 zu den jeweils angrenzenden und zu diesen Seiten parallel ausgerichteten Heizleisten 14a in etwa gleich. Handelt es sich bei dem in den Fig. 9 und 10 dargestellten Gutstapel 1 wird dann die linke Heizleiste 14a in Richtung des Gutstapels 1 verfahren, bis der Abstand in etwa dem Abstand zwischen den anderen drei Heizleisten 14a und dem Gutstapel 1 entspricht.

In der in den Fig. 9, 10 und 14 dargestellten Stellung der Heizleiste 14a ist die Drosselklappe 19 des in Fig. 9 links dargestellten Kanalabschnitts 18 geschlossen. Damit werden die Heizgase in der späteren Absaugphase nur über die Fördereinrichtung 20 durch die rechte Ausnehmung 17 in Richtung der Pfeile 33 abgesaugt.

Bei Gutstapeln 1 größerer Längen, so wie es in den Fig. 11, 12 und 13 dargestellt ist, sind beide Fördereinrichtungen 20 "aktiv" und beispielsweise beim Absaugen beide Drosselklappen 19 geöffnet, da sich beide Ausnehmungen 17 innerhalb der Kontur des Gutstapels 1 befinden. Der Gutstapel 1 ist dabei so platziert, dass die Mitte zwischen den Ausnehmungen 17 mit der Mitte der Oberseite des Gutstapels 1 in etwa übereinstimmend ausgerichtet ist. Die in Fig. 12 für einen längeren Gutstapel 1 und in Fig. 10 für einen kürzeren Gutstapel 1 dargestellte Betriebssituation entspricht etwa der in Fig. 2 dargestellten Betriebssituation.

Um ein Verkippen der kombinierten Wärmeumlenk- und Anpresseinrichtung 5 insbesondere bei Gutstapeln 1 geringerer Länge im an der Oberseite des Gutstapels 1 anliegenden Zustand zu verhindern, ist eine Einrichtung 41 vorgesehen. Diese Einrichtung 41 ist im Bereich der Kante der Platte 16 vorgesehen, die im Vergleich zu den anderen Kanten der Platte 16 gegenüber dem Gutstapel 1 seitlich am meisten übersteht.

In dem dargestellten Ausführungsbeispiel ist die Einrichtung 41 als Zylinder 42 ausgebildet, der an einem mit der Platte 16 verbundenen Hebelarm 43 angreift und so die Platte 16 im Bereich dieser Kante angehoben wird. Damit kippt die Platte 16 nicht sondern wird in einer in etwa horizontalen Ausrichtung gehalten, so dass auf jeden Punkt der Oberseite des Gutstapels 1 in etwa die gleiche Kraft wirkt.

Sofern mehrere Heizleisten 14a verfahrbar sind, bietet es sich an, wenn im Bereich jeder Kante der Platte 16, an die eine verfahrbare Heizleiste 14a angrenzt, eine Einrichtung 41 vorgesehen ist.

## Patentansprüche

1. Verfahren zum Schrumpfen eines um einen, insbesondere palettierten, Gutstapel (1) gelegten Heißschrumpffolienmantels (2), mit zumindest einer an einem Gestell (11) in vertikaler Richtung (Pfeil 13) verfahrbaren, insbesondere als Schrumpfrahmen (14) ausgebildeten Schrumpfeinrichtung zum Schrumpfen des Heißschrumpffolienmantels (2) durch Erhitzen, wobei der Heißschrumpffolienmantel (2) zumindest über die Oberkante des Gutstapels (1) zur Oberschrumpfbildung oberseitig hinausragt und auf der Oberseite des Gutstapels (1) eine, vorzugsweise über den Rand des Gutstapels (1) vorstehende, Deckblattfolie (6) angeordnet wird, die mit dem Heißschrumpffolienmantel (2) verschweißt wird, **dadurch gekennzeichnet, dass** in einem ersten Schritt die entlang der Seiten des Gutstapels (1) aufsteigenden Heißgase (Pfeile 30) durch eine oberhalb des Gutstapels (1) angeordnete kombinierte Wärmeumlenk- und Anpresseinrichtung (15) zur Vorwärmung und zum Einwärtsumlegen des Überstandes (9) des Heißschrumpffolienmantels (2) und zur Vorwärmung der Deckblattfolie (6) im Bereich der Oberseite des Gutstapels (1) in eine zumindest in etwa parallel zur Oberseite des Gutstapels (1) verlaufende Richtung (Pfeile 32) einwärts umgelenkt werden und in einem zweiten Schritt die nunmehr aufeinanderliegenden Lagen des umgelegten Überstandes (9) des Heißschrumpffolienmantels (2) und der Deckblattfolie (6) zumindest im Bereich der Oberseite des Gutstapels (1) durch Aufeinanderpressen der noch nicht vollständig erkalteten aufeinanderliegenden Lagen von Heißschrumpffolienmantel (2) und Deckblattfolie (6) mittels der kombinierten Wärmeumlenk- und Anpresseinrichtung (15) verbunden werden.

2. Verfahren nach dem vorhergehenden Anspruch, **dadurch gekennzeichnet, dass** zum Schrumpfen die Schrumpfeinrichtung zunächst zur Durchführung des Oberschrumpfes nach oben und anschließend zur Durchführung des Unterschrumpfes nach unten verfahren wird.

3. Verfahren nach dem vorhergehenden Anspruch, **dadurch gekennzeichnet, dass** das Schrumpfen etwa auf der halben Höhe des Gutstapels (1) beginnt.

4. Verfahren nach einem der vorhergehenden Ansprüche, **dadurch gekennzeichnet, dass** zumindest zu Beginn des Schrumpfprozesses der oberseitig über die Oberkante des Gutstapels (1) hinausragende Überstand (9) des Heißschrumpffolienmantels (2), insbesondere mittels eines durch die kombinierte Wärmeumlenk- und Anpresseinrichtung (15) erzeugten, direkt oder indirekt nach außen weisenden Luftstroms (Pfeile 31), aufgerichtet wird.

5. Verfahren nach einem der vorhergehenden Ansprüche, **dadurch gekennzeichnet, dass** die entlang der Seiten des Gutstapels (1) aufsteigenden (Pfeile 30) und in eine parallel zur Oberseite des Gutstapels (1) verlaufende Richtung (Pfeile 32) umgelenkten Heißgase, insbesondere mittels der kombinierten Wärmeumlenk- und Anpresseinrichtung (15), abgesaugt werden.

6. Verfahren nach einem der vorhergehenden Ansprüche, **dadurch gekennzeichnet, dass** zumindest beim vertikalen (Pfeile 13) nach unten Verfahren der Schrumpfeinrichtung die aufeinanderliegenden Lagen von Heißschrumpffolienmantel (2) und Deckblattfolie (6) zumindest im Bereich der Oberseite des Gutstapels (1) durch Anpressen der noch nicht vollständig erkalteten aufeinanderliegenden Lagen von Heißschrumpffolienmantel (2) und Deckblattfolie (6) verbunden werden.

7. Verfahren nach einem der Ansprüche 1 bis 6, **dadurch gekennzeichnet, dass** zumindest bei Durchführung des Unterschrumpfes die aufeinanderliegenden Lagen von Heißschrumpffolienmantel (2) und Deckblattfolie (6) zumindest im Bereich der Oberseite des Gutstapels (1) durch Anpressen der noch nicht vollständig erkalteten aufeinanderliegenden Lagen von Heißschrumpffolienmantel (2) und Deckblattfolie (6) verbunden werden.

8. Vorrichtung zum Schrumpfen eines um einen, insbesondere palettierten, Gutstapel (1) gelegten Heißschrumpffolienmantels (2), mit zumindest einer an einem Gestell (11) in vertikaler Richtung (Pfeil 13) verfahrbaren, insbesondere als Schrumpfrahmen (14) ausgebildeten Schrumpfeinrichtung zum Schrumpfendes Heißschrumpffolienmantels (2) durch Erhitzen, wobei der Heißschrumpffolienmantel (2) zumindest über die Oberkante des Gutstapels (1) zur Oberschrumpfbildung oberseitig hinausragt und auf der Oberseite des Gutstapels (1) eine, vorzugsweise über den Rand des Gutstapels (1) vorstehende, Deckblattfolie (6) angeordnet ist, die mit dem Heißschrumpffolienmantel (2) verschweißbar ist, insbesondere zur Durchführung eines Verfahrens der Ansprüche 1 bis 7, **dadurch gekennzeichnet, dass** oberhalb des Gutstapels (1) eine kombinierte Wärmeumlenk- und Anpresseinrichtung (15), einerseits zur Umlenkung der entlang der Seiten des Gutstapels (1) aufsteigenden Heißgase (Pfeil 30) in eine zumindest in etwa parallel zur Oberseite des Gutstapels (1) verlaufende Richtung (Pfeile 32) für eine Vorwärmung und für ein Einwärtsumlegen des Überstandes (9) des Heißschrumpffolienmantels (2) und für eine Vorwärmung der Deckblattfolie (6) im Bereich der Oberseite des Gutstapels (1), und andererseits zum anschließenden Verbinden des umgelegten Überstandes (9) des Heißschrumpffolienmantels (2) und der Deckblattfolie (6) zumindest im Bereich der Oberseite des Gutstapels (1) durch Aufeinanderpressen der noch nicht vollständig erkalteten aufeinanderliegenden Lagen von Heißschrumpffolienmantel (2) und Deckblattfolie (6), angeordnet ist.

9. Vorrichtung nach Anspruch 8, **dadurch gekennzeichnet, dass** als kombinierte Wärmeumlenk- und Anpresseinrichtung (15) eine parallel zur Oberseite des Gutstapels (1) ausgerichtete Platte (16) vorgesehen ist.

10. Vorrichtung nach Anspruch 9, **dadurch gekennzeichnet, dass** die Platte (16) auf der dem Gutstapel (1) zugewandten Seite eine Beschichtung, vorzugsweise eine Teflonbeschichtung, aufweist.

11. Vorrichtung nach einem der Ansprüche 8 bis 10, **dadurch gekennzeichnet, dass** die Kanten der kombinierten Wärmeumlenk- und Anpres.seinrichtung (15) in etwa mit den Seiten des Gutstapels (1) fluchten.

12. Vorrichtung nach einem der Ansprüche 8 bis 11, **dadurch gekennzeichnet, dass** die kombinierte Wärmeumlenk-und Anpresseinrichtung (15) seitlich über die Kontur des Gutstapels (1) übersteht.

13. Vorrichtung nach einem der Ansprüche 8 bis 12, **dadurch gekennzeichnet, dass** die kombinierte Wärmeumlenk-und Anpresseinrichtung (15) zumindest eine, vorzugsweise in etwa in der Mitte der kombinierte Wärmeumlenk- und Anpresseinrichtung (15) angeordnete, Ausnehmung (17) zum Austritt der parallel zur Oberseite (Pfeile 32) des Gutstapels (1) in Richtung der Mitte strömenden Heißgase nach oben (Pfeile 33) aufweist.

14. Vorrichtung nach Anspruch 13, **dadurch gekennzeichnet, dass** die Position zumindest einer Ausnehmung (17) zur Veränderung des Punktes, in dem die zunächst parallel zur Oberseite des Gutstapels (1) in Richtung der Pfeile (32) strömenden Heißgase nach oben in Richtung der Pfeile (33) umgelenkt werden, veränderbar ist.

15. Vorrichtung nach Anspruch 13 oder 14, **dadurch gekennzeichnet, dass** eine Fördereinrichtung (20) zum Absaugen der parallel zur Oberseite des Gutstapels (1) in Richtung (Pfeile 32) der Mitte strömenden Heißgase über zumindest einer Ausnehmung (17) vorgesehen ist.

16. Vorrichtung nach einem der Ansprüche 13 bis 15, **dadurch gekennzeichnet, dass** im Bereich zumindest einer Ausnehmung (17) eine Drosselklappe (19) vorgesehen ist.

17. Vorrichtung nach dem vorhergehenden Anspruch, **dadurch gekennzeichnet, dass** zumindest der mit den noch nicht vollständig erkalteten aufeinanderliegenden Lagen von Heißschrumpffolienmantel (2) und Deckblattfolie (6) in Kontakt bringbare Bereich der kombinierten Wärmeumlenk-und Anpresseinrichtung (15) kühlbar ist.

18. Vorrichtung nach einem der Ansprüche 8 bis 17, **dadurch gekennzeichnet, dass** für eine Anpassung des Abstands zwischen dem Gutstapel (1) einerseits und zumindest einer sich im wesentlichen parallel zu der entsprechenden Seitenfläche des Gutstapels (1) erstreckenden Heizleiste (14a) des als Schrumpfeinrichtung ausgebildeten Schrumpfrahmen (14) andererseits zumindest eine Heizleiste (14a) in einer im wesentlichen orthogonal zu dieser Seitenfläche ausgerichteten Verfahrrichtung (36) in ihrer Position durch Verfahren veränderbar ist.

19. Vorrichtung nach Anspruch 18, **dadurch gekennzeichnet, dass** zumindest eine der beiden sich im wesentlichen orthogonal zur Förderrichtung (35) des Gutstapels (1) erstreckenden Heizleisten (14a) zur Anpassung des Abstands zwischen dem Gutstapel (1) einerseits und zumindest einer der beiden sich im wesentlichen orthogonal zur Förderrichtung (35) des Gutstapels (1) erstreckenden Heizleisten (14a) in ihrer Position durch Verfahren veränderbar ist.

20. Vorrichtung nach Anspruch 18 und 19, **dadurch gekennzeichnet, dass** die in Relation zu dem restlichen Schrumpfrahmen (14) verfahrbare Heizleiste (14a) an wenigstens einer an dem restlichen Schrumpfrahmen (14a) vorgesehenen Schiene (37) angeordnet ist und für ein Verfahren ein Antrieb vorgesehen ist.

21. Vorrichtung nach einem der Ansprüche 8 bis 20, **dadurch gekennzeichnet, dass** eine Einrichtung (41) vorgesehen ist, die ein Verkippen der kombinierten Wärmeumlenk-und Anpresseinrichtung (15), insbesondere im an der Oberseite des Gutstapels (1) anliegenden Zustand, verhindert.

22. Vorrichtung nach einem der Ansprüche 18 bis 21, **dadurch gekennzeichnet, dass** zumindest eine Heizleiste (14a) aus mehreren Heizsegmenten, vorzugsweise aus mehreren getrennt aktivierbaren Heizsegmenten, besteht.

## Claims

1. Method for shrinking a heat shrink film wrapping (2) that is placed around a stack of items (1), in particular a palleted stack of items (1), said method using at least one shrinking apparatus, which is displaceable on a framework (11) in the vertical direction (arrow 13) and is realized in particular as a shrink frame (14), for shrinking the heat shrink film wrapping (2) by means of heating, wherein the heat shrink film wrapping (2) protrudes on the upper side at least beyond the upper edge of the stack of items (1) for forming the upper shrinking and a top sheet film (6), which preferably projects beyond the edge of the stack of items (1), is positioned on the top side of the stack of items and is welded to the heat shrink film wrapping (2), **characterized in that**, in a first step, the hot gases (arrow 30) rising up along the sides of the stack of items (1), are diverted inwards in a direction extending at least substantially parallel to the top side of the stack of items (1) by a combined heat diverting and pressing apparatus (15) that is positioned above the stack of items (1) for the preliminary heating and inward folding of the overhang (9) of the heat shrink film wrapping (2) and for the preliminary heating of the top sheet film (6) in the region of the top side of the stack of items (10), and, in a second step, the layers of the overhang (9) of the heat shrink film wrapping (2) and the top sheet film (6) that are now lying one on top of the other are joined, at least in the region of the upper side of the stack of items (1), by pressing together the not yet completely cooled layers of heat shrink film wrapping (2) and the top sheet film (6), lying one on top of the other, by means of the combined heat diverting and pressing apparatus (15).

2. Method according to the preceding Claim, **characterized in that**, for the shrinking process, the shrinking apparatus is initially displaced upwards to perform the upper shrinking is then displaced downwards to perform the lower shrinking.

3. Method according to the preceding Claim, **characterized in that** the shrinking process begins approximately halfway up the stack of items (1).

4. Method according to one of the preceding claims, **characterized in that**, at least at the beginning of the shrinking process, the overhang (9) of the heat shrink film wrapping (2) that protrudes on the upper side beyond the upper edge of the stack of items (1), is made to stand up, in particular by means of an air flow (arrow 31) that is generated by the combined heat diverting and pressing device and is directed directly or indirectly outwards.

5. Method according to one of the preceding claims, **characterized in that** the hot gases, which rise up along (arrow 30) the sides of the stack of items (1) and are diverted in a direction (arrow 32) extending parallel to the top side of the stack of items (1), are sucked away in particular by means of the combined heat diverting and pressing device (15).

6. Method according to one of the preceding claims, **characterized in that** at least when the shrinking apparatus is moved downwards vertically (arrow 13), the layers of the heat shrink film wrapping (2) and of the top sheet film (6) that are lying one on top of the other are joined, at least in the region of the top side of the stack of items (1), by pressing together the not yet completely cooled layers that are lying one on top of the other of the heat shrink film wrapping (2) and the top sheet film(6).

7. Method according to one of Claims 1 to 6, **characterized in that** at least when carrying out the lower shrinking, the layers of the heat shrink film wrapping (2) and of the top sheet film (6) that are lying one on top of the other are joined, at least in the region of the top side of the stack of items (1), by pressing together the not yet completely cooled layers that are lying one on top of the other of the heat shrink film wrapping (2) and the top sheet film (6).

8. Apparatus for the shrinking of a heat shrink film wrapping (2) that is placed around a stack of items (1), in particular a palleted stack of items (1), said method using at least one shrinking apparatus, which is displaceable on a framework (11) in the vertical direction (arrow 13) and is realized in particular as shrink frame (14), for the shrinking of the heat shrink film wrapping (2) by means of heating, wherein the heat shrink film wrapping (2) protrudes on the upper side at least beyond the upper edge of the stack of items (1) for forming the upper shrinking and a top sheet film (6), which preferably projects beyond the edge of the stack of items (1), is positioned on the top side of the stack of items and is welded to the heat shrink film wrapping (2), **characterized in that** positioned above the stack of items (1) there is a combined heat diverting and pressing device (15), for, on the one hand, diverting the hot gases (arrow 30) that rise up along the sides of the stack of items (1) in a direction (arrow 32) that extends at least approximately parallel to the upper side of the stack of items (10) for the preliminary heating and inward folding of the overhang (9) of the heat shrink film wrapping (2) and for a preliminary heating of the cover sheet film (6) in the region of the upper side of the stack of items (1), and for, on the other hand, subsequently joining the folded-over overhang (9) of the heat shrink film wrapping (2) and of the top sheet film (6), at least in the region of the upper side of the stack of items (1), by pressing the not yet completely cooled layers lying one on top of the other of the heat shrink film wrapping (2) and the top sheet film (6) onto one another.

9. Apparatus according to Claim 8, **characterized in that** a plate (16) that is aligned parallel to the upper side of the stack of items (1) is provided as the combined heat diverting and pressing device (15).

10. Apparatus according to Claim 9, **characterized in that** the plate (16) preferably has a coating, preferably a Teflon coating, on the side facing the stack of items (1).

11. Apparatus according to one of Claims 8 to 10, **characterized in that** the edges of the combined heat diverting and pressing device (15) are in approximate alignment with the sides of the stack of items (1).

12. Apparatus according to one of Claims 8 to 11, **characterized in that** the combined heat diverting and pressing device (15) protrudes laterally beyond the contour of the stack of items (1).

13. Apparatus according to one of Claims 8 to 12, **characterized in that** the combined heat diverting and pressing device (15) has at least one recess (17) that is preferably positioned approximately in the centre of the combined heat diverting and pressing apparatus (15) and is for the exiting upwards (arrow 33) of the hot gases that flow parallel to the upper side (arrow 32) of the stack of items (1) in the direction of the centre.

14. Apparatus according to Claim 13, **characterized in that** the position at least of one recess (17) is changeable for changing the point at which the hot gases, which initially flow parallel to the upper side of the stack of items (1) in the direction of the arrow (32), are diverted upwards in the direction of the arrow (33).

15. Apparatus according to Claim 13 or 14, **characterized in that** a conveying device (20) is provided for sucking away the hot gases, which flow parallel to the upper side of the stack of items (1) in the direction (arrow 32) of the centre, by means of at least one recess (17).

16. Apparatus according to one of Claims 13 to 15, **characterized in that** a throttle valve (19) is provided in the region of at least one recess (17).

17. Apparatus according to one of the preceding claims, **characterized in that** at least the region of the combined heat diverting and pressing apparatus (15) that can be brought into contact with the not yet completely cooled layers lying one on top of the other of the heat shrink film wrapping (2) and the top sheet film (6) is coolable.

18. Apparatus according to one of Claims 8 to 17, **characterized in that** for adapting the distance between the stack of items (1), on the one hand, and at least one heating bar (14a) of the shrink frame (14), which is realized as a shrinking device, that extends substantially parallel to the corresponding side face of the stack of items (1), on the other hand, at least one heating bar (14a) is changeable in its position by being displaceable in a direction of movement (36) aligned substantially orthogonally relative to the said side face.

19. Apparatus according to Claim 18, **characterized in that** at least one of the two heating bars (14a) that extend substantially orthogonally relative to the direction of conveyance (35) of the stack of items (1) is changeable in its position by being displaceable, for adapting the distance between the stack of items (1), on the one hand, and at least one of the two heating bars (14a) that extend substantially orthogonally relative to the direction of conveyance (35) of the stack of items (1).

20. Apparatus according to Claim 18 and 19, **characterized in that** the heating bar (14a), which is displaceable in relation to the remaining shrink frame (14), is positioned on at least one rail (37), which is provided on the remaining shrink frame (14a), and a driving means is provided for a displacement.

21. Apparatus according to one of Claims 8 to 20, **characterized in that** there is provided a device (41) that prevents the combined heat diverting and pressing device (15) from tilting, in particular in the state where it abuts against the surface of the stack of items (1).

22. Apparatus according to one of Claims 18 to 21, **characterized in that** at least one heating bar (14a) is produced from a plurality of heating segments, preferably from a plurality of separately activatable heating segments.

## Revendications

1. Procédé de rétrécissement d'une feuille thermorétractile (2) disposée autour d'une pile de marchandises (1), en particulier en palettes, avec au moins un dispositif de rétrécissement mobile sur un châssis (11) dans le sens vertical (flèche 13), réalisé en particulier comme un cadre de rétrécissement (14) pour le rétrécissement de la feuille thermorétractile (2) par chauffage, dans lequel la feuille thermorétractile (2) dépasse côté supérieur au moins de l'arête supérieure de la pile de marchandises (1) pour la formation du rétrécissement supérieur et une feuille de recouvrement (6) dépassant de préférence du bord de la pile de marchandises (1) est disposée sur le côté supérieur de la pile de marchandises (1), laquelle est soudée à la feuille thermorétractile (2), **caractérisé en ce que** dans une première étape, les gaz chauds (flèches 30) montant le long des côtés de la pile de marchandises (1) sont déviés vers l'intérieur par un dispositif de déviation thermique et de pressage (15) combiné disposé au-dessus de la pile de marchandises (1) pour le préchauffage et le déplacement vers l'intérieur de la saillie (9) de la feuille thermorétractile (2) et pour le préchauffage de la feuille de recouvrement (6) dans la zone du côté supérieur de la pile de marchandises (1) dans un sens (flèches 32) s'étendant au moins à peu près parallèlement au côté supérieur de la pile de marchandises (1) et dans une seconde étape, les couches reposant désormais l'une sur l'autre de la saillie (9) déplacée de la feuille thermorétractile (2) et de la feuille de recouvrement (6) sont reliées au moins dans la zone du côté supérieur de la pile de marchandises (1) par pressage l'une sur l'autre des couches reposant l'une sur l'autre, pas encore totalement refroidies de la feuille thermorétractile (2) et de la feuille de recouvrement (6) au moyen du dispositif de déviation thermique et de pressage (15) combiné.

2. Procédé selon la revendication précédente, **caractérisé en ce que** pour le rétrécissement, le dispositif de rétrécissement est déplacé tout d'abord pour la réalisation du rétrécissement supérieur vers le haut puis pour la réalisation du rétrécissement inférieur vers le bas.

3. Procédé selon la revendication précédente, **caractérisé en ce que** le rétrécissement commence environ à mi-hauteur de la pile de marchandises (1).

4. Procédé selon l'une quelconque des revendications précédentes, **caractérisé en ce qu'**au moins au début du processus de rétrécissement, la saillie (9) dépassant côté supérieur de l'arête supérieure de la pile de marchandises (1) de la feuille thermorétractile (2) est redressée en particulier au moyen d'un courant d'air (flèches 31) dirigé directement ou indirectement vers l'extérieur, généré par le dispositif de déviation thermique et de pressage (15) combiné.

5. Procédé selon l'une quelconque des revendications précédentes, **caractérisé en ce que** les gaz chauds montant le long des côtés de la pile de marchandises (1) (flèches 30) et déviés dans un sens (flèches 32) s'étendant parallèlement au côté supérieur de la pile de marchandises (1), sont aspirés en particulier au moyen du dispositif de déviation thermique et de pressage (15) combiné.

6. Procédé selon l'une quelconque des revendications précédentes, **caractérisé en ce qu'**au moins pour le déplacement vertical (flèches 13) vers le bas du dispositif de rétrécissement, les couches reposant l'une sur l'autre de la feuille thermorétractile (2) et de la feuille de recouvrement (6) sont reliées au moins dans la zone du côté supérieur de la pile de marchandises (1) par pressage des couches reposant l'une sur l'autre, pas encore totalement refroidies de la feuille thermorétractile (2) et de la feuille de recouvrement (6).

7. Procédé selon l'une quelconque des revendications 1 à 6, **caractérisé en ce qu'**au moins lors de la réalisation du rétrécissement inférieur, les couches reposant l'une sur l'autre de la feuille thermorétractile (2) et de la feuille de recouvrement (6) sont reliées au moins dans la zone du côté supérieur de la pile de marchandises (1) par pressage des couches reposant l'une sur l'autre, pas encore totalement refroidies de la feuille thermorétractile (2) et de la feuille de recouvrement (6).

8. Dispositif de rétrécissement d'une feuille thermorétractile (2) disposée autour d'une pile de marchandises (1), en particulier en palettes, avec au moins un dispositif de rétrécissement mobile sur un châssis (11) dans le sens vertical (flèche 13), réalisé en particulier comme un cadre de rétrécissement (14) pour le rétrécissement de la feuille thermorétractile (2) par chauffage, dans lequel la feuille thermorétractile (2) dépasse côté supérieur au moins de l'arête supérieure de la pile de marchandises (1) pour la formation du rétrécissement supérieur et une feuille de recouvrement (6) dépassant de préférence du bord de la pile de marchandises (1) est disposée sur le côté supérieur de la pile de marchandises (1), laquelle peut être soudée à la feuille thermorétractile (2), en particulier pour la réalisation d'un procédé selon les revendications 1 à 7, **caractérisé en ce qu'**un dispositif de déviation thermique et de pressage (15) combiné est disposé au-dessus de la pile de marchandises (1), d'une part pour la déviation des gaz chauds (flèche 30) montant le long des côtés de la pile de marchandises (1) dans un sens (flèches 32) s'étendant au moins à peu près parallèlement au côté supérieur de la pile de marchandises (1) pour un préchauffage et pour un déplacement vers l'intérieur de la saillie (9) de la feuille thermorétractile (2) et pour un préchauffage de la feuille de recouvrement (6) dans la zone du côté supérieur de la pile de marchandises (1), et d'autre part pour la liaison consécutive de la saillie (9) déplacée de la feuille thermorétractile (2) et de la feuille de recouvrement (6) au moins dans la zone du côté supérieur de la pile de marchandises (1) par pressage l'une sur l'autre des couches reposant l'une sur l'autre, pas encore totalement refroidies de la feuille thermorétractile (2) et de la feuille de recouvrement (6).

9. Dispositif selon la revendication 8, **caractérisé en ce qu'**une plaque (16) orientée parallèlement au côté supérieur de la pile de marchandises (1) est prévue comme dispositif de déviation thermique et de pressage (15) combiné.

10. Dispositif selon la revendication 9, **caractérisé en ce que** la plaque (16) présente sur le côté tourné vers la pile de marchandises (1) un revêtement, de préférence un revêtement en téflon.

11. Dispositif selon l'une quelconque des revendications 8 à 10, **caractérisé en ce que** les arêtes du dispositif de déviation thermique et de pressage (15) combiné s'alignent à peu près avec les côtés de la pile de marchandises (1).

12. Dispositif selon l'une quelconque des revendications 8 à 11, **caractérisé en ce que** le dispositif de déviation thermique et de pressage (15) combiné dépasse latéralement du contour de la pile de marchandises (1).

13. Dispositif selon l'une quelconque des revendications 8 à 12, **caractérisé en ce que** le dispositif de déviation thermique et de pressage (15) combiné présente vers le haut (flèches 33) au moins un évidement (17) disposé de préférence à peu près au milieu du dispositif de déviation thermique et de pressage (15) combiné pour la sortie des gaz chauds passant parallèlement au côté supérieur (flèches 32) de la pile de marchandises (1) en direction du milieu.

14. Dispositif selon la revendication 13, **caractérisé en ce que** la position d'au moins un évidement (17) pour la modification du point, dans lequel les gaz chauds passant tout d'abord parallèlement au côté supérieur de la pile de marchandises (1) en direction des flèches (32) sont déviés vers le haut en direction des flèches (33), peut être modifiée.

15. Dispositif selon la revendication 13 ou 14, **caractérisé en ce qu'**un dispositif de transport (20) est prévu pour l'aspiration des gaz chauds passant parallèlement au côté supérieur de la pile de marchandises (1) en direction (flèches 32) du milieu au-dessus d'au moins un évidement (17).

16. Dispositif selon l'une quelconque des revendications 13 à 15, **caractérisé en ce qu'**un clapet d'étranglement (19) est prévu dans la zone d'au moins un évidement (17).

17. Dispositif selon la revendication précédente, **caractérisé en ce qu'**au moins la zone pouvant être amenée en contact avec les couches reposant l'une sur l'autre, pas encore totalement refroidies de la feuille thermorétractile (2) et de la feuille de recouvrement (6) du dispositif de déviation thermique et de pressage (15) combiné peut être refroidie.

18. Dispositif selon l'une quelconque des revendications 8 à 17, **caractérisé en ce que** pour une adaptation de la distance entre la pile de marchandises (1) d'une part et au moins une barre de chauffage (14a) s'étendant essentiellement parallèlement à la surface latérale correspondante de la pile de marchandises (1) du cadre de refroidissement (14) réalisé comme un dispositif de rétrécissement d'autre part, au moins une barre de chauffage (14a) peut être modifiée dans sa position par déplacement dans un sens de déplacement (36) orienté essentiellement perpendiculairement à cette surface latérale.

19. Dispositif selon la revendication 18, **caractérisé en ce qu'**au moins l'une des deux barres de chauffage (14a) s'étendant essentiellement perpendiculairement au sens de transport (35) de la pile de marchandises (1) pour l'adaptation de la distance entre la pile de marchandises (1) d'une part et au moins l'une des deux barres de chauffage (14a) s'étendant essentiellement perpendiculairement au sens de transport (35) de la pile de marchandises (1) peut être modifiée dans sa position par déplacement.

20. Dispositif selon la revendication 18 et 19, **caractérisé en ce que** la barre de chauffage (14a) mobile par rapport au cadre de rétrécissement (14) restant est disposée sur au moins un rail (37) prévu sur le cadre de rétrécissement (14a) restant et un entraînement est prévu pour un déplacement.

21. Dispositif selon l'une quelconque des revendications 8 à 20, **caractérisé en ce qu'**un dispositif (41) est prévu, lequel empêche un basculement du dispositif de déviation thermique et de pressage (15) combiné, en particulier à l'état reposant sur le côté supérieur de la pile de marchandises (1).

22. Dispositif selon l'une quelconque des revendications 18 à 21, **caractérisé en ce qu'**au moins une barre de chauffage (14a) se compose de plusieurs segments de chauffage, de préférence de plusieurs segments de chauffage activables séparément.
